# FASCICULE DE BREVET EUROPEEN

(11) **EP 1 274 538 B1**
(45) Date de publication et mention de la délivrance du brevet: **14.06.2006**
(21) Numéro de dépôt: 01923777.5
(22) Date de dépôt: 10.04.2001
(51) Int. Cl.: B23Q 3/18, B25B 5/12

(54) **OUTIL PILOTE DE CENTRAGE ET DE SERRAGE**
STIFTFOERMIGES WERKZEUG ZUM ZENTRIEREN UND SPANNEN
CENTRING AND CLAMPING CONTROL TOOL

(30) Priorité: 12.04.2000 FR 0004729
(43) Date de publication de la demande: 15.01.2003
(73) Titulaire: Finuchem Technologies de Soudage, 93166 Noisy Le grand (FR)
(72) Inventeur: BEFFRIEU, Michel, F-93460 Gournay sur Marne (FR)
(74) Mandataire: Bertrand, Didier
(86) Numéro de dépôt international: PCT/FR2001/001089
(87) Numéro de publication internationale: WO 2001/078942

(56) Documents cités:
- EP-A- 0 911 112
- FR-A- 2 757 437

## Description

La présente invention concerne le domaine des outils de centrage et de serrage pour la manutention de pièces à fixer en position telles que des tôles et, plus particulièrement, un outil de centrage et de serrage d'au moins une pièce comportant un passage traversant et ajusté pour ledit outil, du type comportant un organe pilote porté à l'extrémité d'un carter, des organes de serrage et des moyens d'entraînement des organes de serrage entre une position de centrage dans laquelle ils sont effacés dans l'organe pilote et une pluralité de positions de serrage dans lesquelles les organes de serrage sont en saillie à l'extérieur de l'organe pilote et en appui sur la pièce (voir par exemple EP-A- 0 911 112).

Les outils de serrage connus comportent, généralement, un vérin hydraulique ou pneumatique permettant l'actionnement d'un organe de serrage tel qu'un bras de serrage qui est entraînable en pivotement entre une position active de serrage sur la pièce et une position inactive. Un tel outil peut également comporter un pilote qui est introduit dans un passage ménagé dans la pièce à traiter, ce qui permet de centrer correctement la pièce sur l'outil.

Par FR-A-2 340 798, on connaît un outil de serrage dont un bras de serrage vient en butée contre la pièce à serrer par entraînement en pivotement de ce bras de serrage. Cet entraînement en pivotement du bras de serrage entre la position de desserrage et la position de serrage est obtenu à l'aide d'un embiellage articulé monté sur une tige entraînée en déplacement linéaire par un vérin.

Ce mouvement en pivotement du bras de serrage dans ce type d'outil de serrage a pour inconvénient que, avec certaines pièces à traiter, on obtient un mauvais serrage, par exemple lorsque la surface de la pièce à traiter n'est pas parfaitement plane. Dans ce cas, le bras de serrage n'est pas toujours correctement positionné sur la pièce et ne garantit pas un bon serrage. Il existe en outre des risques de déformation de la pièce.

De plus, dans le cas d'un outil de serrage pourvu d'un pilote, le point de contact du bras de serrage sur la pièce est relativement éloigné du point de centrage de l'outil sur ladite pièce, ce qui peut provoquer un certain déséquilibre ou nécessite une structure plus complexe de l'outil.

On a alors proposé, comme dans WO-A-9635547, un outil pourvu de mâchoires de serrage. Un tel outil comporte un dispositif d'indexation d'une pièce au travers d'un trou de cette pièce et comportant un manchon ayant une face supérieure formant un appui pour la pièce, un piston monté dans le manchon pour coulisser sous l'effet de moyens d'entraînement entre une position rétractée à l'intérieur du manchon et une position déployée dans laquelle il s'étend en saillie de la face supérieure d'appui du manchon par une portion d'extrémité formant un pion d'indexation, une mâchoire de bridage de la pièce sur la face supérieure d'appui du manchon, montée mobile sur le pion de centrage et des moyens de commande de la mâchoire comportant un coulisseau monté dans un alésage axial du piston et possédant une extrémité formant came. Ces moyens de commande sont constitués par un coulisseau monté dans un alésage axial du piston pour coulisser sous l'effet des moyens d'entraînement entre une première position dans laquelle il assure le verrouillage de la mâchoire dans sa position active au moyen d'une partie active formant came entraînant en pivotement les mâchoires de serrage vers ladite position active et une seconde position dans laquelle il libère le verrouillage de cette mâchoire en commandant le pivotement des mâchoires de serrage vers la position inactive.

Les moyens d'entraînement comportent entre autres un premier ressort de rappel disposé entre le piston et le manchon pour rappeler le piston vers sa position déployée et un second ressort de rappel disposé entre le manchon et le coulisseau pour rappeler le coulisseau vers sa position de déverrouillage de la mâchoire.

Les déplacements axiaux du piston à l'intérieur du manchon et du coulisseau dans le piston sont commandés par un vérin. Un inconvénient majeur de ce type de dispositif est que, en cas d'incident, par exemple lors d'une coupure d'air, le vérin ne fonctionne plus et alors, le second ressort de rappel bloque le dispositif en position de serrage. Ainsi, en position de serrage, il n'est alors pas possible de libérer la pièce ainsi maintenue.

De plus, cette structure est relativement compliquée et l'usure, en particulier une détente des ressorts, peut entraîner des problèmes de positionnement correct des mâchoires au fil du temps.

La demande WO-A-98/28110 déposée par le demandeur décrit un outil de centrage et de serrage comportant un organe pilote, des organes de serrage ainsi que des moyens d'entraînement des organes de serrage entraînant en pivotement et en translation simultanés lesdits organes de serrage. Ces moyens d'entraînement sont en particulier constitués de deux leviers formant un axe déformable autour de leur axe de liaison sous l'effet d'un vérin.

Un tel outil de centrage et de serrage permet de positionner correctement les organes de serrage sur la pièce à fixer au cours de l'étape de centrage réalisée par la mise en place de l'organe pilote au travers du passage traversant et ajusté de la pièce et l'entraînement en pivotement des organes de serrage permet l'entraînement en saillie desdits organes de serrage hors de l'organe pilote et leur abaissement de part et d'autre de l'organe pilote pour venir en appui sur la pièce à fixer en position, l'entraînement en translation et en pivotement simultanés desdits organes de serrage provoquant le serrage de la pièce à fixer en position contre l'extrémité du carter, sur la face supérieure dudit carter formant appui. Ainsi, on assure un déploiement parfait des organes de serrage en saillie de l'organe pilote et on obtient une pluralité de positions de serrage sur la pièce à fixer.

Cependant, tous ces outils de centrage et de serrage présentent en outre un inconvénient résidant en ce qu'ils ne permettent pas de travailler avec des pièces d'épaisseurs différentes.

Ainsi, sur un même poste de travail, les outils de serrage sont calibrés pour traiter une pièce d'une épaisseur donnée et ne peuvent traiter une pièce d'une autre épaisseur sans encourir, en cas d'épaisseur différente, un risque de poinçonnage de la pièce traitée. Il convient alors de changer l'outil de centrage et de serrage par un autre adapté à traiter cette nouvelle épaisseur.

Dans la demande de brevet français n°9907749, le demandeur a proposé un outil de centrage et de serrage qui comporte un support de fixation comprenant une pièce d'appui munie d'une cheminée dans laquelle est monté l'organe pilote, l'organe pilote étant en saillie à l'extrémité libre constituant la face d'appui de la pièce à traiter, tandis que le corps de l'outil est serré contre une face du support opposée à la face d'appui. Lors du serrage de l'outil, on peut intercaler une cale amovible qui permet de faire varier l'intervalle entre la face d'appui et les moyens de serrage déployés hors de l'organe pilote. On peut ainsi traiter, par simple changement de la cale, plusieurs pièces d'épaisseurs différentes.

Un tel outil est avantageux parce qu'il permet de ne pas changer d'outils pour traiter des pièces d'épaisseurs différentes mais il nécessite encore une manipulation pour adapter l'outil à la nouvelle pièce.

Aucun de ces outils de centrage et de serrage n'offre une adaptation simple et sans manipulation extérieure pour le traitement de pièces d'épaisseur différente, en particulier au cours d'une même phase de travail à un même poste de travail.

Afin de pallier cet inconvénient, la présente invention propose un outil de centrage et de serrage pouvant traiter des pièces d'épaisseurs différentes sans nécessiter de changement de l'outil ou de manipulation de celui-ci pour l'adapter à l'épaisseur de la nouvelle pièce.

A cet effet, l'invention a pour objet un outil de centrage et de serrage d'au moins une pièce à fixer en position et comportant un passage traversant et ajusté pour ledit outil, du type comportant, de préférence, un organe pilote porté à l'extrémité d'un carter présentant une face supérieure formant un appui pour ladite pièce et des organes de serrage, comportant en outre des moyens d'entraînement des organes de serrage entre une position de centrage dans laquelle les organes de serrage sont effacés à l'intérieur de l'organe pilote et une pluralité de positions de serrage dans lesquelles les organes de serrage sont en saillie à l'extérieur de l'organe pilote et en appui sur la pièce, les organes de serrage étant constitués par deux leviers articulés autour d'un axe médian pour former un X déformable, chaque levier présentant une première extrémité libre venant en appui sur la pièce à fixer, leur seconde extrémité étant reliée aux moyens d'entraînement, caractérisé en ce que les moyens d'entraînement sont constitués de deux bielles dont une extrémité est articulée sur ladite seconde extrémité des leviers par l'intermédiaire d'une broche d'articulation, les bielles étant disposées de part et d'autre d'une came présentant de chaque côté deux profils de came divergents formant sensiblement un losange et entraînable en translation linéaire sous l'effet d'un vérin, chaque bielle comportant un premier plot en appui et déplaçable le long d'une paroi d'une cassette renfermant l'ensemble et parallèle à l'axe de coulissement du vérin, deux autres plots étant respectivement en appui le long d'un profil de came tandis que la broche d'articulation de la bielle sur le levier est en appui et déplaçable le long de ladite paroi de la cassette et est logeable dans une rainure transversale, de préférence perpendiculaire à ladite paroi pour autoriser le rapprochement et l'écartement des leviers selon une pluralité de positions entre deux positions extrêmes, l'entraînement en coulissement de la came par le vérin provoquant un entraînement en translation des bielles et des organes de serrage jusqu'à ce que les broches d'articulation soient respectivement en regard d'une rainure de manière à provoquer un entraînement en pivotement desdits organes de serrage par coulissement des broches d'articulation dans la rainure respective.

Ainsi, de manière avantageuse, en position de repos du vérin, les organes de serrage sont escamotés dans l'organe pilote, ce qui permet une introduction facile de l'outil dans le passage traversant de la pièce à fixer.

Lorsqu'on déploie la tige du vérin, la came se déplace en direction de l'organe pilote et certains plots de chaque bielle glissent le long de la paroi de la cassette alors que les autres restent en appui sur les profils de came.

En effet, ces profils de came divergents ont tendance à faire pivoter les bielles mais celles-ci sont en appui le long d'une paroi de la cassette parallèle à l'axe de coulissement du vérin par un plot et, de ce fait, le mouvement en pivotement induit par les profils de came contre les plots en appui dessus est transformé en un déplacement en translation desdites bielles.

Les broches d'articulation des bielles sur les organes de serrage en appui contre la même paroi de la cassette glissent également le long de cette paroi et entraînent en translation les organes de serrage jusqu'à la rainure où les broches d'articulation peuvent se loger.

La came continue son déplacement linéaire sous l'effet du vérin et le pivotement des plots contre les profils de came provoque alors le déplacement des broches d'articulation dans la rainure, ce qui entraîne l'écartement des organes de serrage jusqu'à ce que ceux-ci, déployés de part et d'autre de l'organe pilote, viennent en appui sur la pièce à fixer.

Pour lâcher une pièce, on rétracte la tige du vérin et l'ensemble des mouvements décrits précédemment s'effectue dans le sens contraire, ramenant les organes de serrage en position escamotée dans l'organe pilote.

Avantageusement, lorsque les pièces à traiter présentent une épaisseur différente, les moyens d'entraînement cessent leur action dès que les organes de serrage sont en appui sur la pièce tout en assurant un serrage certain, la force du vérin étant calibrée de telle sorte qu'elle ne s'oppose pas au blocage mécanique des organes de serrage venant en appui sur la pièce ou, de préférence, sous la commande de moyens de détection.

En position de centrage, les organes de serrage sont effacés dans l'organe pilote qui présente une fente à cet effet. Cette fente met en communication l'intérieur de l'outil de serrage et de centrage avec l'extérieur. En particulier, elle rend accessible les organes de serrage et les moyens d'entraînement.

Ainsi, un outil selon l'invention permet de traiter des pièces de différentes épaisseurs à un même poste et sans manipulation ou réglage dudit outil.

Selon une forme de réalisation préférée de l'invention, l'organe pilote est partiellement escamotable et les moyens d'entraînement dudit organe pilote entre sa position escamotée et sa position en saillie sont les mêmes que les moyens d'entraînement des organes de serrage. Ainsi, l'organe pilote est en liaison avec au moins une bielle par l'intermédiaire de l'un de ses plots en appui sur un profil de came de telle sorte que, lors de la course d'actionnement de la came par le vérin, l'outil pilote est entraîné en translation linéaire avec les organes de serrage vers sa position de centrage de la pièce. Ensuite, les organes de serrage se déploient et viennent se refermer derrière le bord tombé du passage traversant de la pièce à fixer s'il y en a un.

On utilise aussi bien un vérin pneumatique, qu'un vérin hydraulique ou un vérin électrique.

On décrira maintenant plus en détail un exemple de réalisation de l'invention en référence au dessin annexé dans lequel :
les figures 1a et 1b représentent respectivement une vue en perspective de l'outil selon l'invention et une vue en perspective de l'outil dans laquelle certaines parties ont été enlevées ;
la figure 2 représente une vue en coupe longitudinale de l'outil selon l'invention ;
la figure 3 représente une vue en coupe longitudinale de l'outil selon la figure 2 en position de serrage d'une pièce ;
la figure 4 représente une vue en coupe longitudinale de l'outil selon la figure 3 en position de serrage d'une pièce-d'épaisseur différente ;
la figure 5 représente une vue en perspective d'une chape de l'outil selon l'invention et
les figures 6a et 6b représentent respectivement une vue en perspective éclatée de l'outil selon la figure 2 muni de l'organe pilote ainsi qu'une vue en perspective dudit organe pilote.

L'outil de centrage et de serrage 1 selon l'invention comporte un carter 2 renfermant un dispositif d'alimentation pneumatique pour les moyens d'entraînement comportant un distributeur 3 et un bloc de distribution 4 relié à un vérin 5 des moyens d'entraînement.

Sur ce carter 2 est monté un corps 6 à partir duquel font saillie l'organe pilote 7 et les organes de serrage 8 logés dans une fente 7a dudit organe pilote 7.

Autour de l'organe pilote et sur le corps 6 est montée une collerette 9 formant appui pour la pièce à traiter.

Le corps 6 contient une cassette 10 constituée de deux demi-boîtiers 11 identiques entre lesquels sont logés les moyens d'entraînement des organes de serrage 8.

Une face 2a du carter 2 sert à la fixation dudit outil 1 de manière standard. L'outil comporte également des moyens de détection 13 de l'état de l'outil engagé ou de l'outil non engagé.

Entre les demi-boîtiers 11 formant la cassette 10 sont logés les moyens d'entraînement qui sont constitués d'une came 14 et de deux bielles 15.

La came 14 est reliée au vérin 5 par l'intermédiaire d'une chape 16.

La came. 14 présente de chaque côté deux profils de came divergents 14a et 14b, ladite came 14 présentant sensiblement la forme d'un losange.

Les bielles 15 sont placées de part et d'autre de la came 14 et présentent chacune deux plots 15a et 15b respectivement en appui contre le profil 14a et le profil 14b de la came 14.

Chaque bielle 15 comporte en outre un plot 15c en appui contre une paroi 10' linéaire de la cassette 10 et plus précisément contre une paroi d'un demi-boîtier 11 et contre une paroi de l'autre demi-boîtier 11. Cette paroi 10' linéaire est parallèle à l'axe de coulissement xx' de la tige du vérin 5.

L'extrémité des bielles 15 opposée à l'extrémité du côté de la chape 16 est articulée sur les organes de serrage 8 par l'intermédiaire d'une broche d'articulation 17.

Les organes de serrage sont constitués par deux leviers 8 articulés autour d'un axe médian 8c pour former un X déformable, chaque levier 8 présentant une première extrémité 8a en forme de crochet venant en appui sur la pièce à fixer P et la seconde extrémité 8b étant reliée à une bielle 15. Les leviers 8 sont de préférence coudés autour de leur axe d'articulation 8c. La forme en crochet de l'extrémité 8a des leviers 8 permet un franchissement aisé d'une coupe de tôle à collerette au niveau du passage traversant de la pièce P.

A l'extrémité de la cassette 10 vers l'extérieur de l'outil 1 sont ménagées, entre les deux demi-boîtiers 11, deux rainures 18 transversales et perpendiculaires aux parois 10' de la cassette 10.

Au cours du fonctionnement de l'outil 1, l'organe pilote 7 est positionné en regard d'un passage traversant 19 ménagé dans la pièce à fixer P. Pour des raisons de clarté, l'organe pilote 7 n'a pas été représenté dans les figures 2, 3 et 4.

L'organe pilote 7 est partiellement escamotable et est entraînable entre sa position escamotée et sa position de centrage par les moyens d'entraînement des organes de serrage. Ainsi, l'organe pilote 7 est reliée aux bielles 15 par l'intermédiaire des plots 15b engagés dans des encoches 7a dudit organe pilote 7 (voir les figures 6a et 6b).

Une fois, l'organe pilote 7 positionné par rapport à la pièce P, on peut actionner les moyens d'entraînement des organes de serrage 8 qui sont escamotés dans ledit organe pilote 7. A cet effet, on déploie la tige du vérin 5 de manière à entraîner en déplacement la came 14 en direction A vers la pièce P.

La came 14 tend à glisser contre les plots 15a et 15b des bielles 15 qui sont en appui respectivement sur ces profils de came divergents 14a et 14b. Au cours de ce déplacement, les plots 15b sont repoussés vers l'extérieur de la cassette 10 tandis que les plots 15a sont ramenés vers l'intérieur, ce qui induit un mouvement de pivotement de chaque bielle 15. Cependant, les plots 15c de chaque bielle 15 et les broches d'articulation 17 en appui contre les parois 10' de la cassette 10, transforment ce pivotement en translation des bielles 15 avec la came 14.

On entraîne donc en translation les organes de serrage 8 mais également l'organe pilote 7 en prise sur les plots 15b ce qui permet le centrage de la pièce P.

Lorsque les broches d'articulation 17 parviennent respectivement en regard d'une rainure 18, chaque bielle 15 pivote alors sous l'effet de la came 14, les profils de came 14a et 14b se déplaçant contre les plots 15a et 15b, et la broche d'articulation 17 guidée dans la rainure 18 provoque l'écartement des extrémités 8b des organes de serrage 8 et la déformation du X pour abaisser les extrémités 8a sur la pièce P jusqu'à ce que celles-ci soient en appui sur la pièce P.

Comme on peut le voir aux figures 3 et 4, la course de la tige du vérin 5 est différente en fonction de l'épaisseur de la pièce P, la course du vérin 5 étant stoppée dès que les extrémités 8a sont en appui sur la pièce P.

La course dans la rainure 18 est réglable de manière à déterminer les deux positions extrêmes de serrage de l'outil 1 entre lesquelles est définie une pluralité de position de serrage.

Les moyens de réglage sont constitués par une vis 20 engagée dans ladite rainure 18 depuis l'extérieur de la cassette 10 et donc facilement réglable.

Lorsqu'on actionne le vérin 5 dans le sens contraire selon la flèche B pour effacer les organes de serrage 8 dans l'organe pilote 7, la came 14 entraîne en pivotement les leviers 8 et les bielles 15 jusqu'à ce que les broches d'articulation 17 se dégagent de la rainure 18, puis entraîne en déplacement les bielles 15 et les organes de serrage 8 en translation selon la direction de la flèche B et on ramène ainsi l'organe pilote 7 en position escamotée. De préférence, la came 14 présente, de chaque côté, entre les deux profils de came 14a et 14b un redent 14c qui vient en butée contre le plot 15a du côté du vérin 5.

De préférence, l'outil 1 selon l'invention comporte des moyens permettant d'assurer la sécurité dudit outil même en cas de coupure de l'alimentation du vérin 5.

Ainsi, la chape 16 est reliée à la cassette 10 par l'intermédiaire de deux ressorts 21 bistables, chaque ressort 21 étant monté pivotant sur ladite cassette 10 et sur la chape 16 et, en position de serrage et en position escamotée des organes de serrage 8, les ressorts 21 sont dans une position stable (voir les figures 3, 4 et 5) et, en cours d'actionnement du vérin, sont en position non stable.

Ainsi, l'entraînement en déplacement de la chape 16 entraîne le pivotement des ressorts 21 par rapport à leur point de fixation dans la cassette 10, ce qui conduit à une compression des ressorts 21.

Dans l'exemple représenté, les ressorts 21 sont constitués par des lames ondulées ce qui permet d'obtenir une force de rappel suffisante avec un encombrement réduit.

De ce fait, si en position de serrage, l'alimentation pneumatique est coupée, les ressorts 21 en position stable maintiennent la chape 16 portant la came 14 en position de serrage. Il en est de même en position repos de l'outil 1.

Le vérin 5 est pneumatique, ou hydraulique ou électrique.

## Revendications

1. Outil (1) de centrage et de serrage d'au moins une pièce (P) à fixer en position et comportant un passage traversant (19) et ajusté pour ledit outil (1), du type comportant, de préférence, un organe pilote (7) porté à l'extrémité d'un carter (2) présentant une face supérieure formant un appui pour ladite pièce (P) et des organes de serrage (8), comportant en outre des moyens d'entraînement (5, 14, 15) des organes de serrage (8) entre une position de centrage dans laquelle les organes de serrage sont effacés à l'intérieur de l'organe pilote (7) et une pluralité de positions de serrage dans lesquelles les organes de serrage (8) sont en saillie à l'extérieur de l'organe pilote (7) et en appui sur la pièce (P), les organes de serrage étant constitués par deux leviers (8) articulés autour d'un axe médian (8c) pour former un X déformable, chaque levier (8) présentant une première extrémité libre (8a) venant en appui sur la pièce à fixer (P), leur seconde extrémité (8b) étant reliée aux moyens d'entraînement (5, 14, 15),
**caractérisé en ce que** les moyens d'entraînement sont constitués de deux bielles (15) dont une extrémité est articulée sur ladite seconde extrémité (8b) des leviers (8) par l'intermédiaire d'une broche d'articulation (17), les bielles (15) étant disposées de part et d'autre d'une came (14) présentant de chaque côté deux profils de came (14a, 14b) divergents formant sensiblement un losange et entraînable en translation linéaire sous l'effet d'un vérin (5), chaque bielle (15) comportant un premier plot (15c) en appui et déplaçable le long d'une paroi (10') d'une cassette (10) renfermant lesdits moyens d'entraînement et parallèle à l'axe de coulissement du vérin (5), deux autres plots (15a, 15b) étant respectivement en appui le long d'un profil de came (14a, 14b) tandis que la broche d'articulation (17) de la bielle (15) sur le levier (8) est en appui et déplaçable le long de ladite paroi (10') de la cassette (10) et est logeable dans une rainure (18) transversale, de préférence perpendiculaire à ladite paroi (10') pour autoriser le rapprochement et l'écartement des leviers (8) selon une pluralité de positions entre deux positions extrêmes, l'entraînement en coulissement de la came (14) par le vérin (5) provoquant un entraînement en translation des bielles (15) et des organes de serrage (8) jusqu'à ce que les broches d'articulation (17) soient respectivement en regard d'une rainure (18) de manière à provoquer un entraînement en pivotement desdits organes de serrage (8) par coulissement des broches d'articulation (17) dans la rainure (18) respective.

2. Outil selon la revendication 1,
**caractérisé en ce que** la came (14) est montée sur le vérin (5) par l'intermédiaire d'une chape (16).

3. Outil (1) selon l'une des revendications 1 et 2,
**caractérisé en ce que** la came (14) comporte un redent (14c) entre les deux profils de came (14a, 14b) formant butée pour le plot (15a) disposé du côté du vérin (5).

4. Outil (1) selon l'une des revendications 1 à 3,
**caractérisé en ce que** la profondeur de la rainure (18) est réglable.

5. Outil (1) selon la revendication 4,
**caractérisé en ce que** l'organe de réglage est constitué par une vis (20).

6. Outil (1) selon la revendication 5,
**caractérisé en ce que** les leviers (8) sont coudés autour de leur axe d'articulation (8c) et leur extrémité (8a) venant en appui sur la pièce (P) présente la forme d'un crochet.

7. Outil (1) selon l'une des revendications 1 à 6,
**caractérisé en ce que** la chape (16) est reliée à la cassette (10) par l'intermédiaire de deux ressorts (21) bistables, chaque ressort (21) étant monté pivotant sur ladite cassette et sur la chape (16) et occupant une position stable en position de repos de l'outil et en position de serrage de l'outil.

8. Outil (1) selon la revendication 7,
**caractérisé en ce que** les ressorts (21) sont constitués par des lames ondulées.

9. Outil (1) selon l'une des revendications 1 à 8,
**caractérisé en ce que** l'organe pilote (7) est partiellement escamotable et les moyens d'entraînement dudit organe pilote (7) entre sa position escamotée et sa position en saillie sont les mêmes que les moyens d'entraînement des organes de serrage (8).

10. Outil (1) selon la revendication 9,
**caractérisé en ce que** l'organe pilote (7) est en liaison avec au moins une bielle (15) par l'intermédiaire de l'un (15b) de ses plots en appui sur un profil de came (14b) de telle sorte que, lors de la course d'actionnement de la came (14) par le vérin (5), l'outil pilote (7) est entraîné en translation linéaire avec les organes de serrage (8) vers sa position de centrage de la pièce (P).

11. Outil (1) selon l'une des revendications 1 à 8,
**caractérisé en ce que** ledit organe pilote (7) est fixe en saillie par rapport à ladite cassette (10).

12. Outil (1) selon l'une des revendications 1 à 11,
**caractérisé en ce qu'**il comprend des moyens de détection (13) de la position engagée ou non engagée dudit outil (1).

13. Outil (1) selon l'une des revendications 1 à 12,
**caractérisé en ce que** le vérin (5) est pneumatique.

14. Outil (1) selon l'une des revendications 1 à 12,
**caractérisé en ce que** le vérin (5) est hydraulique.

15. Outil (1) selon l'une des revendications 1 à 12,
**caractérisé en ce que** le vérin (5) est électrique.

## Claims

1. Tool (1) for centring and clamping at least one part (P) to be fixed in position and comprising a through passage (19) adjusted for the said tool (1), of the type comprising, preferably, a control member (7) borne at the end of a housing (2) having an upper surface forming a support for the said part (P) and clamping members (8), additionally comprising drive means (5, 14, 15) for driving the clamping members (8) between a centring position in which the clamping members are withdrawn inside the control member (7) and a plurality of clamping positions in which the clamping members (8) project outside the control member (7) and are supported on the part (P), the clamping members consisting of two levers (8) articulated about a central pin (8c) so as to form a deformable X shape, each lever (8) having a first free end (8a) coming into contact with the part (P) is to be fixed, their second end (8b) being connected to the drive means (5, 14, 15), **characterized in that** the drive means consist of two links (15) having an end which is articulated on the said second end (8b) of the levers (8) by way of a pivot spindle (17), the links (15) being arranged on either side of a cam (14) which is provided on each side with two divergent cam profiles (14a, 14b) forming an approximate diamond-shape and which is able to be driven with a linear translational movement under the effect of an actuator (5), each link (15) comprising a first peg (15c) which is supported along and can move along a wall (10') of a cassette (10) containing the said drive means and running parallel to the sliding axis of the actuator (5), two other pegs (15a, 15b) being respectively supported along a cam profile (14a, 14b), while the pivot spindle (17) for articulating the link (15) on the lever (8) is supported along and can be moved along the said wall (10') of the cassette (10) and can be housed in a transverse groove (18), which is preferably perpendicular to the said wall (10'), so as to allow the levers (8) to come together and move apart in a plurality of positions between two end positions, the sliding movement of the cam (14) produced by the actuator (5) causing a translational movement of the links (15) and of the clamping members (8) until the pivot spindles (17) are respectively in register with a groove (18) in such a way as to cause a pivoting movement of the said clamping members (8) as a result of the pivot spindles (17) sliding into the respective groove (18).

2. Tool according to Claim 1, **characterized in that** the cam (14) is mounted on the actuator (5) by way of a clevis (16).

3. Tool (1) according to either of Claims 1 and 2, **characterized in that** the cam (14) comprises a step (14c) between the two cam profiles (14a, 14b), forming a stop for the peg (15a) arranged towards the actuator (5).

4. Tool (1) according to one of Claims 1 to 3, **characterized in that** the depth of the groove (18) is adjustable.

5. Tool (1) according to Claim 4, **characterized in that** the adjusting member consists of a screw (20).

6. Tool (1) according to Claim 5, **characterized in that** the levers (8) are bent around their pivot pin (8c) and their end (8a) which comes into contact with the part (P) has the shape of a hook.

7. Tool (1) according to one of Claims 1 to 6, **characterized in that** the clevis (16) is connected to the cassette (10) by way of two bistable springs (21), each spring (21) being pivotally mounted on the said cassette and on the clevis (16) and occupying a stable position when the tool is in the rest position and when the tool is in the clamping position.

8. Tool (1) according to Claim 7, **characterized in that** the springs (21) consist of corrugated leaves.

9. Tool (1) according to one of Claims 1 to 8, **characterized in that** the control member (7) is partially retractable and the drive means for driving the said control member (7) between its retracted position and its projecting position are the same as the drive means for driving the clamping members (8).

10. Tool (1) according to Claim 9, **characterized in that** the control member (7) is in connection with at least one link (15) by way of one (15b) of its pegs supported on a cam profile (14b), in such a way that, during the actuating travel of the cam (14) produced by the actuator (5), the control member (7) is driven in a linear translational movement with the clamping members (8) towards its position for centring the part (P).

11. Tool (1) according to one of Claims 1 to 8, **characterized in that** the said control member (7) is fixed in terms of projection with respect to the said cassette (10).

12. Tool (1) according to one of Claims 1 to 11, **characterized in that** it comprises detection means (13) for detecting the engaged or non-engaged position of the said tool (1).

13. Tool (1) according to one of Claims 1 to 12, **characterized in that** the actuator (5) is pneumatic.

14. Tool (1) according to one of Claims 1 to 12, **characterized in that** the actuator (5) is hydraulic.

15. Tool (1) according to one of Claims 1 to 12, **characterized in that** the actuator (5) is electric.

## Patentansprüche

1. Werkzeug (1) zum Zentrieren und zum Spannen bzw. Anziehen bzw. Festziehen von wenigstens einem Stück (P), das in Position festzulegen ist und einen querenden Durchgang (19) umfaßt und für das Werkzeug (1) eingestellt ist, der Art umfassend vorzugsweise ein Steuer- bzw. Regelorgan (7), das an einem Ende eines Gehäuses bzw. Kastens (2) abgestützt bzw. getragen ist, welches eine obere Seite aufweist, die eine Abstützung bzw. einen Anschlag für das Stück (P) ausbildet, und Spannmittel bzw. -organe (8), die unter anderem Mitnahmemittel (5, 14, 15) der Spann- bzw. Anzieh- bzw. Festziehorgane (8) zwischen einer Zentrierungsposition, in welcher die Spannorgane im Inneren bzw. zwischen des Steuer- bzw. Regelorgans (7) zurückgestellt bzw. -gebogen sind, und einer Mehrzahl von Spannpositionen umfassen, in welchen die Spannorgane (8) vom Äußeren des Steuer- bzw. Regelorgans (7) vorragen und in Anlage auf dem Stück (P) sind, wobei die Spannorgane aus zwei Hebeln (8) gebildet sind, die um eine Mittelachse (8c) angelenkt sind, um ein deformierbares X auszubilden, wobei jeder Hebel (8) ein erstes freies Ende (8a) aufweist, welches auf dem festzulegenden Stück (P) in Anschlag gelangt bzw. auf diesen abgestützt sind, wobei ihr zweites Ende (8b) mit den Mitnahmemitteln (5, 14, 15) verbunden ist,
**dadurch gekennzeichnet, daß** die Mitnahmemittel aus zwei Gliedern bzw. Bedienstangen bzw. Antriebsstangen (15) gebildet sind, von welchen ein Ende an dem zweiten Ende (8b) der Hebel (8) durch Zwischenschaltung einer Gelenk- bzw. Anlenkwelle bzw. eines Stifts bzw. Dorns bzw. Spindel (17) angelenkt sind, wobei die Glieder bzw. Zwischenglieder (15) voneinander durch einen Nocken (14) getrennt sind, welcher an jeder Seite zwei divergierende Nockenprofile (14a, 14b) aufweist, welche im wesentlichen einen Rhombus bilden und in linearer Translation unter dem Effekt einer Schraubenspindel bzw. Hubvorrichtung (5) mitnehmbar sind, wobei jedes Glied (15) eine erste Steckstelle bzw. Kontakt (15c) in Anschlag bzw. Anlage und verlagerbar entlang einer Wand (10') einer Kassette (10), die die Mitnahmemittel umschließt, und parallel zur Gleitachse der Schraubenspindel (5) umfaßt, wobei zwei weitere Steckstellen bzw. Kontakte (15a, 15b) entsprechend in Anschlag bzw. Abstützung entlang eines Nockenprofils (14a, 14b) sind, während die Gelenkwelle (17) des Glieds (15) auf dem Hebel (8) in Anschlag bzw. Abstützung und verlagerbar entlang der Wand (10') der Kassette (10) ist und in einer querverlaufenden Rille (18) vorzugsweise senkrecht zur Wand (10) anordenbar ist, um die Annäherung und Entfernung der Hebel (8) entlang einer Mehrzahl von Positionen zwischen zwei Extrempositionen zu ermöglichen, wobei die Gleitmitnahme des Nocken (14) durch die Schraubenspindel (5) eine Translations-Mitnahme der Glieder (15) und der Spannorgane (8) bewirkt, bis die Gelenkwellen (17) entsprechend in einer Rille (18) derart vorliegen, um eine Mitnahme unter Verschwenkung der Spannorgane (8) durch ein Gleiten der Gelenkwellen (17) in der entsprechenden Rille (18) zu provozieren bzw. verursachen.

2. Werkzeug nach Anspruch 1,
**dadurch gekennzeichnet, daß** der Nocken (14) auf der Schraubenspindel (5) durch Zwischenschaltung einer Abdeckung bzw. Kappe bzw. Gabelgelenk (16) festgelegt ist.

3. Werkzeug (1) nach einem der Ansprüche 1 und 2,
**dadurch gekennzeichnet, daß** der Nocken (14) einen Absatz bzw. Rücksprung (14c) zwischen den zwei Nockenprofilen (14a, 14b) aufweist, welcher einen Anschlag für die Steckstelle bzw. Kontakt (15a) ausbildet, die auf der Seite der Schraubenspindel (5) angeordnet ist.

4. Werkzeug (1) nach einem der Ansprüche 1 bis 3,
**dadurch gekennzeichnet, daß** die Tiefe der Rille (18) regulierbar bzw. einstellbar ist.

5. Werkzeug (1) nach Anspruch 4,
**dadurch gekennzeichnet, daß** das Regulierungsorgan von einer Schraube (20) gebildet ist.

6. Werkzeug (1) nach Anspruch 5,
**dadurch gekennzeichnet, daß** die Hebel (8) um ihre Gelenkachse (8c) knieförmig abgewinkelt bzw. gekrümmt bzw. gekröpft sind und ihr Ende (8a), welches in Anschlag auf das Stück (P) gelangt, die Form eines Hakens aufweist.

7. Werkzeug (1) nach einem der Ansprüche 1 bis 6,
**dadurch gekennzeichnet, daß** die Abdeckung (16) mit der Kassette (10) durch Zwischenschaltung von zwei bistabilen Federn (21) verbunden ist, wobei jede Feder (21) schwenkbar auf der Kassette und auf der Abdeckung (16) festgelegt ist und eine stabile Position in einer Ruheposition des Werkzeugs und einer Spannposition des Werkzeugs einnimmt.

8. Werkzeug (1) nach Anspruch 7,
**dadurch gekennzeichnet, daß** die Federn (21) aus gewellten Lamellen bzw. Blättchen bzw. Klingen gebildet sind.

9. Werkzeug (1) nach einem der Ansprüche 1 bis 8,
**dadurch gekennzeichnet, daß** das Steuerorgan (7) teilweise einklappbar bzw. einziehbar ist und daß die Mitnahmemittel des Steuergarns (7) zwischen seiner eingeklappten Position und seiner vorragenden Position dieselben sind wie die Mitnahmemittel der Spannorgane (8).

10. Werkzeug (1) nach Anspruch 9,
**dadurch gekennzeichnet, daß** das Steuerorgan (7) in Verbindung mit wenigstens einen Glied (15) durch Zwischenschaltung von einer (15b) ihrer Steckstellen bzw. Kontakten in Anlage bzw. in Abstützung auf einem Nockenprofil (14b) derart ist, daß während der Betätigung bzw. Betätigungslauf des Nockens (14) durch die Schraubenspindel (5) das Steuerwerkzeug (7) in linearer Translation mit den Spannorganen (8) zu seiner Zentrierposition des Stücks (P) mitgenommen ist.

11. Werkzeug (1) nach einem der Ansprüche 1 bis 8,
**dadurch gekennzeichnet, daß** das Steuerorgan (7) vorragend in bezug auf die Kassette (10) festgelegt ist.

12. Werkzeug (1) nach einem der Ansprüche 1 bis 11,
**dadurch gekennzeichnet, daß** es Detektionsmittel (13) der ergriffenen bzw. eingegriffenen oder nicht ergriffenen bzw. nicht eingegriffenen Position des Werkzeugs (1) umfaßt.

13. Werkzeug (1) nach einem der Ansprüche 1 bis 12,
**dadurch gekennzeichnet, daß** die Schraubenspindel (5) pneumatisch ist.

14. Werkzeug (1) nach einem der Ansprüche 1 bis 12;
**dadurch gekennzeichnet, daß** die Schraubenspindel (5) hydraulisch ist.

15. Werkzeug (1) nach einem der Ansprüche 1 bis 12,
**dadurch gekennzeichnet, daß** die Schraubenspindel (5) elektrisch ist.
